# EUROPÄISCHE PATENTSCHRIFT

(11) **EP 1 161 915 B1**
(45) Veröffentlichungstag und Bekanntmachung des Hinweises auf die Patenterteilung: **04.10.2006**
(21) Anmeldenummer: 01107221.2
(22) Anmeldetag: 23.03.2001
(51) Int. Cl.: A47L 9/00, A47L 9/24, A47L 5/28, F15D 1/06, F15D 1/02

(54) **Luftströmungskanal**
Air flow channel
Canal de conduit d'air

(30) Priorität: 18.04.2000 DE 10019125; 12.05.2000 DE 10023408
(43) Veröffentlichungstag der Anmeldung: 12.12.2001
(73) Patentinhaber: Vorwerk & Co. Interholding GmbH, 42275 Wuppertal (DE)
(72) Erfinder: Sauer, Ralf, Dr., 45527 Hattingen (DE); Schiffer, Ernst Uwe, 42111 Wuppertal (DE)
(74) Vertreter: Müller, Enno

(56) Entgegenhaltungen:
- EP-A- 0 453 163
- DE-A1- 2 615 507
- DE-A1- 19 836 873
- FR-A- 685 301
- US-A- 5 067 584
- US-A- 5 953 787

## Beschreibung

Die Erfindung betrifft einen Luftströmungskanal eines Haushaltssauggerätes oder ―blasgerätes, insbesondere eines Staubsauggerätes, nach den Merkmalen des Oberbegriffes des Anspruches 1.

Zur Erzielung möglichst hoher Luftleistung bspw. an einer Staubsaugerdüse ist es ohne Erhöhung der Aufnahmeleistung des Motors üblich, Strömungswege hinsichtlich Durchmesser, Glätte, Umlenkung, Querschnitte und Querschnittsänderungen zu optimieren. Die mediumberührte Seite (Innenseite) von Saug- und Blaskanälen wird allgemein auf maximal erreichbare Glätte und Minimierung von Versatz, Totwassergebieten und Verwirbelungen eingestellt. Eine Luftleitungssteigerung durch Erhöhung der Aufnahmeleistung des Blas- bzw. Saugmotors führt zu einer erhöhten Geräuschemission. Zudem stellt sich ein schlechterer Wirkungsgrad ein, was zu einer Verkürzung der Lebensdauer des Motors führt. Zudem ergibt sich hieraus eine erhöhte Abrasion in dem Luftströmungskanal. Da Saug- und Blaskanäle an die Gestaltung innerer und äußerer Funktionselemente, wie Engstellen, Kurven, normierte Schnittstellen usw. anzupassen sind und andererseits herstellungsgünstig ausgebildet sein sollen, werden glatte, leicht entformbare Oberflächen bevorzugt. Derartige Oberflächen in Kombination mit sekundären Erfordernissen führen zum einen zu dem Nachteil, dass eine Abfolge von Zonen verschiedener Strömungsgeschwindigkeiten zu Leistungsverlusten führt. Zudem wird eine Ablagerung von Medien in Totwassergebieten bzw. entformungsbedingten Versatz-Grat-Zonen beobachtet. Darüber hinaus ergibt hier eine erhöhte Schallemission. Weiter ergeben sich Nachteile durch Erosion und/oder Kavitäten in den Prallgebieten.

Aus dem nächstliegenden Stand der Technik US-A-5 953 787 ist ein Luftströmungskanal eines Haushaltsgerätes bekannt, der auf seiner Innenfläche mit Haaren einer bestimmten Länge besetzt ist. Im Weiteren ist es bekannt, vgl. DE 26 15 507 A1, den Strömungskanal eines Haushaltsgerätes auf der Innenseite mit einem gerauhten Gewebe oder einem sonstigen gerauhten Textilen-Material auszukleiden. Darüber hinaus auch, eine Beflockung vorzusehen.

Ausgehend von dem zunächst genannten Stand der Technik stellt sich der Erfindung die Aufgabe, einen Luftströmungskanal der vorausgesetzten Art vorteilhaft auszubilden.

Diese Aufgabe ist beim Gegenstand des Anspruches 1 gelöst, wobei darauf abgestellt ist, dass die Strukturierung im Hunderstel- bis Zehntel-Millimeter-Bereich ausgebildet ist und dass die Strukturierung schuppenartig ausgebildet ist. Hierdurch ist ein erhöhter Wirkungsgrad des 1 laushaltssauggerätes erzielt.

Im Hinblick auf den zuvor beschriebenen Stand der Technik wird eine technische Problematik der Erfindung darin gesehen, einen Luftströmungskanal der in Rede stehenden Art derart in vorteilhafter Weise weiterzubilden, dass sich eine Erhöhung des Wirkungsgrades des Haushaltssauggerätes oder -blasgerätes einstellt.

Diese Aufgabe ist zunächst und im wesentlichen durch den Gegenstand des Anspruches 1 durch eine zu einer Mikroverwirbelung führende Strukturierung der Innenwandung des Luftströmungskanales gelöst. Zufolge dieser Ausgestaltung ist ein erhöhter Wirkungsgrad des Haushaltssauggerätes erzielt. Desweiteren wird die Schallemission verringert sowie die Einflüsse von fertigungsbedingten Ungenauigkeiten reduziert. Ablagerungen sowie Abrasion werden verringert. Als Folge der erfindungsgemäßen Strukturierung der Innenwandung des Luftströmungskanales läßt sich eine gleich hohe Luftleistung an der Saug- oder Blasdüse bei verringerter Aufnahmeleistung von bis zu 20 % erzielen. Die Innenwandung des Luftströmungskanales weist erfindungsgemäß eine Strukturierung auf, die die Mikroverwirbelung begünstigt und Makroverwirbelungen bzw. Totwassergebiete unterdrückt. Die Strukturierung kann naturentlehnt oder frei konstruiert sein und mittels Fotografierens, Ätzens, Strahlens, Prägens, Kaschierens, Lackierens oder mittels Rapid-Prototyping direkt erzeugt werden, so dass die Strukturierung beliebig vervielfältigbar ist. Sie kann hierbei auf Werkzeuge für formgebende Verfahren, wie z. B. Spritzgießen, Prägen oder Sintern übertragen werden. Darüber hinaus ist erfindungsgemäß auch vorgesehen, dass ein üblicher, serienmäßiger Luftströmungskanal mit einer, eine Mikroverwirbelung herbeiführende Kunststoffolie beklebt ist. So kann die Strukturierung annähernd die Oberfläche der Haut von Grossfischen darstellen, wobei weiter diese Strukturierung partiell oder auch vollflächig vorgesehen sein kann. Weiter ist auch denkbar, dass die Strukturierung rillenartig ausgebildet ist. Zudem ist auch eine ungeordnet ausgebildete Strukturierung denkbar. Weiter wird vorgeschlagen, dass die Strukturierung auf dem größten Teil der Innenwandung des Luftsträmungskanales von einem Sauglufteinlass bis zum Saugluftgebläseeinlass ausgebildet ist. Entsprechend wird auch vorgeschlagen, dass die Strukturierung auf dem größten Teil der Innenwandung des Luftströmungskanales von einem Blasluftgebläseauslass bis zu einem Blasluftauslass ausgebildet ist. Auch ist erfindungsgemäß vorgesehen, dass die Strukturierung im Hundertstel- bis Zehntel-Millimeter-Bereich ausgebildet ist. Die erfindungsgemäße Strukturierung führt zu einer Anhebung des Wirkungsgrades und damit der Luftleistung, zur Verringerung der Schallemission sowie zur Verringerung von Ablagerung und Verschleiß durch transportierte Medien, dies ohne Anhebung der Motorleistung. Die Summe der Vorteile kumuliert zu erhöhter Umweltverträglichkeit des Gerätes.

Nachstehend ist die Erfindung anhand der beigefügten Zeichnung, welche lediglich Ausführungsbeispiele darfstellt, näher erläutert. Es zeigt:
- Fig. 1: ein Ilaushaltssauggerät in Form eines Staubsauggeräts in perspektivischer Darstellung;
- Fig. 2: eine schematische Teildarstellung eines, die erfindungsgemäße, innenwandungsseitige Strukturierung aufweisenden Luftströmungskanals;
- Fig. 3: eine schematische Schnittdarstellung gemäß der Linie III-III in Fig. 2;
- Fig. 4: eine Herausvergrößerung des Bereiches IV in Fig. 2;
- Fig. 5: eine mikroskopische Vergrößerung des Bereiches V in Fig. 4;
- Fig. 6: eine Ansicht gegen das, einen erfindungsgemäßen Luftströmungskanal aufweisenden Motor-/Filter-Gehäuse des Staubsauggerätes gemäß Fig. 1;
- Fig. 7: eine perspektivische Darstellung einer Saugdüse des Staubsauggerätes;
- Fig. 8: eine partiell geschnittene, perspektivische Prinzipdarstellung einer Saugdüse mit einem, die erfindungsgemäße Strukturierung aufweisendem Luftströmungskanal.

Dargestellt und beschrieben ist zunächst mit Bezug zu Fig. 1 ein Haushaltsgerät in Form eines Staubsauggerätes 1, mit einem Saug-/Gebläsemotor 2 und einer zugeordneten Saugdüse 3.

Der in der Saugdüse 3 ausgebildete Sauglufteinlaß ist mit dem Bezugszeichen 3' versehen. Von diesem ausgehend erstreckt sich ein Luftströmungskanal 4 -bei Anordnung der Saugdüse 3 an dem Staubsauggerät 1- im wesentlichen bis hin zu einem Sauglufteinlaß 2' des Saug-/Gebläsemotors 2.

Sowohl das Staubsauggerät 1 als auch die Saugdüse 3 verfügen jeweils über einen Luftströmungskanal 4, durch welchen das angesaugte Medium, einen an dem Motorgehäuse 5 angedockten, nicht dargestellten Filter durchströmend geleitet wird.

In Fig. 2 ist ein Abschnitt eines Luftströmungskanales 4 in einer schematischen Schnittdarstellung gezeigt. Erfindungsgemäß ist die Innenwandung 6 des Luftströmungskanales 4 mit einer Strukturierung 7 versehen, welche im Saug- oder auch Blasbetrieb zu einer Mikroverwirbelung des vorbeigeführten Mediums führt. Diese Strukturierung kann mittels Fotografierens, Ätzens, Strahlens, Prägens, Kaschierens oder Lackierens oder mittels Rapid-Prototyping direkt erzeugt sein. Alternativ kann auch eine mit einer Strukturierung versehene Kunststofffolie auf der Innenwandung 6 des Luftströmungskanales aufgebracht sein.

Durch die so geschaffene Oberfläche der Innenwandung 6 des Luftströmungskanales 4 wird eine Mikroverwirbelung begünstigt, jedoch eine Makroverwirbelung bzw. Totwassergebiete unterdrückt, so daß bei gleicher Aufnahmeleistung des Saug-/Gebläsemotors 2 eine erhöhte Luftleistung bzw. bei gleich hoher Luftleistung eine verringerte Aufnahmeleistung erzielt ist. Zufolge der erfindungsgemäßen Ausgestaltung wird durch die Mikroverwirbelung im Bereich der Innenwandungsoberfläche ein Luftpolster geschaffen, welches ein ungestörtes Strömen des Mediums 8 in dem Luftströmungskanal 4 unterstützt (vergl. Fig. 3).

Wie in Fig. 4 dargestellt, ist in dem Ausführungsbeispiel die Strukturierung 7 schuppenartig ausgebildet mit einer in Strömungsrichtung r weisenden Ausrichtung der einzelnen Schuppen. Diese Schuppen weisen weiter eine Unterstrukturierung 7' gemäß Fig. 5 auf. Wie zu erkennen, kann diese Unterstrukturierung 7' durch kreisabschnittförmige, gegebenenfalls ineinandergreifende Rillen gebildet sein.

Die Fig. 6 bis 8 zeigen verschiedene Geräteabschnitte bzw. Gerätezusatzteile mit erfindungsgemäßen, eine Strukturierung 7 aufweisenden Strömungskanälen 4.

## Patentansprüche

1. Luftströmungskanal (4) eines Haushaltssauggerätes oder -blasgerätes, insbesondere eines Staubsauggerätes, mit einer zu einer Mikroverwirbelung führenden Strukturierung der Innenwandung des Luftströmungskanales (4), **dadurch gekennzeichnet, dass** die Strukturierung im Hunderstel- bis Zehntel-Millimeter-Bereich ausgebildet ist und dass die Strukturierung schuppenartig ausgebildet ist.

2. Luftströmungskanal nach Anspruch 1, **dadurch gekennzeichnet**e dass eine Unterstrukturierung vorgesehen ist.

3. Luftströmungskanal nach Anspruch 2, **dadurch gekennzeichnet, dass** die Unterstrukturierung rillenartig ist.

4. Luftströmungskanal nach einem der Ansprüche 1 bis 3, **dadurch gekennzeichnet, dass** die Strukturierung schuppenartig ausgebildet ist..

5. Luftströmungskanal nach einem der Ansprüche 1 bis 4, **dadurch gekennzeichnet, dass** die Strukturierung rillenartig ausgebildet ist.

6. Luftströmungskanal nach einem der Ansprüche 1 bis 4, **dadurch gekennzeichnet, dass** die Strukturierung ungeordnet ausgebildet ist.

## Claims

1. Airflow channel (4) of a household suction or blowing appliance, in particular a vacuum cleaner, with structuring of the inner wall of the airflow channel (4) which leads to microswirling, **characterised in that** the structuring is formed in the region of one-hundredth to one-tenth of a millimetre and **in that** the structuring is imbricated.

2. Airflow channel according to claim 1, **characterised in that** substructuring is provided.

3. Airflow channel according to claim 2, **characterised in that** the substructuring is groove-like.

4. Airflow channel according to any of claims 1 to 3, **characterised in that** the structuring is imbricated,

5. Airflow channel according to any of claims 1 to 4, **characterised in that** the structuring is groove-like.

6. Airflow channel according to any of claims 1 to 4, **characterised in that** the structuring is random.

## Revendications

1. Canal (4) d'écoulement d'air d'un appareil domestique d'aspiration ou de soufflage, en particulier d'un aspirateur à poussières, présentant une structuration de la paroi intérieure du canal (4) d'écoulement d'air conduisant à un microtourbillonnement, **caractérisé en ce que** la structuration est réalisée dans le domaine du centième jusqu'au dixième de millimètre et **en ce que** la structuration est réalisée en écailles.

2. Canal d'écoulement d'air selon la revendication 1, **caractérisé en ce qu'**une sous-structuration est prévue.

3. Canal d'écoulement d'air selon la revendication 2, **caractérisé en ce que** la sous-structuration est en forme de rainures.

4. Canal d'écoulement d'air selon l'une des revendications 1 à 3, **caractérisé en ce que** la structuration est réalisée en forme d'écailles.

5. Canal d'écoulement d'air selon l'une des revendications 1 à 4, **caractérisé en ce que** la structuration est réalisée en forme de rainures.

6. Canal d'écoulement d'air selon l'une des revendications 1 à 4, **caractérisé en ce que** la structuration est réalisée de façon désordonnée.
